# EUROPÄISCHE PATENTSCHRIFT

(11) **EP 0 268 155 B1**
(45) Veröffentlichungstag und Bekanntmachung des Hinweises auf die Patenterteilung: **24.07.1991**
(21) Anmeldenummer: 87116306.9
(22) Anmeldetag: 05.11.1987
(51) Int. Cl.: D06F 39/06, D06F 35/00

(54) **Waschmaschine mit Vorrichtung zur Vermeidung von Schaumbildung**
Washing machine with a device for preventing the formation of foam
Machine à laver avec dispositif pour éviter la formation de mousse

(30) Priorität: 11.11.1986 DE 3638498
(43) Veröffentlichungstag der Anmeldung: 25.05.1988
(73) Patentinhaber: Licentia Patent-Verwaltungs-GmbH, 60596 Frankfurt (DE)
(72) Erfinder: Wipperfürth, Franz-Josef, Ing. (grad.), D-8501 Cadolzburg (DE); Rothmund,Irmgard,Ing.(grad.), D-8500 Nürnberg (DE); Kraft, Hildegard, D-8501 Ammerndorf (DE)

(56) Entgegenhaltungen:
- DE-A- 2 325 586
- FR-A- 1 123 515
- FR-A- 1 501 383
- GB-A- 2 155 051
- US-A- 3 499 534

## Beschreibung

Die Erfindung betrifft eine programmgesteuerte Waschmaschine nach dem Oberbegriff des Patentanspruchs 1.

Waschmaschinen dieser Art sind allgemein bekannt. Bei solchen Waschmaschinen wird, um die im Waschgut nach jedem Spülgang noch enthaltende Waschlauge zu verrringern und damit den Wirkungsgrad dieses Arbeitsganges zu erhöhen, das Waschgut am Ende eines jeden Spülganges geschleudert. Die das Waschgut enthaltende Wäschetrommel wird beim Schleudervorgang mit hoher Umdrehungsgeschwindigkeit betrieben, die etwa in der Größenordnung von 800 bis 1200 U/min liegt. Während des Schleudervorganges entwickelt sich nun aber aus dem Gemisch von Wasser und Waschmitteln, das aus dem Wasch- bzw. Schleudergut ausgetrieben wird und durch den perforierten Wäschetrommelmantel hindurchtritt, im unteren Bereich des Laugenbehälters schon nach einer Schleuderdauer von einigen Sekunden oftmals Schaum, wodurch die Funktion der Entleerungspumpe erheblich behindert und der Abpumpvorgang zeitweise sogar unterbrochen wird.

Aus der FR-A-15 01 393 ist eine Waschmaschine mit beheiztem Laugenbehälter und einer Einrichtung zur Vermeidung des Überschäumens bekannt, bei der im Laugenbehälter etwas oberhalb des höchstmöglichen Waschlaugenstandes eine einen Schaltkontakt auslösende Elektrode angebracht ist. Kommt es nun während des Aufheizvorganges der Waschlauge im Laugenbehälter zu einer übermäßigen Schaumentwicklung, so steigt der Schaum im Laugenbehälter zwangsläufig hoch und beaufschlagt die dort angebrachte Elektrode. Mit der Schaumbeaufschlagung der Elektrode wird durch deren Schaltkontakt der Stromkreis zu einer die Laugenbehälter-Heizung dann ausschaltenden Einrichtung geschlossen. Diese Einrichtung hat bei dieser Waschmaschine die Aufgabe, ein Überschäumen des Laugenbehälters während des Aufheizvorganges der Waschlauge durch Unterbrechen des Laugen-Aufheizvorganges auszuschließen.

Demgegenüber liegt der Erfindung die Aufgabe zugrunde, eine programmgesteuerte Waschmaschine der eingangs genannten Art so auszugestalten, daß zu einem möglichst frühen Zeitpunkt nach Beendigung des Waschvorganges mit der maximal möglichen höchsten Wäschetrommel-Drehzahl das Waschgut ohne Gefahr einer das weitere Abpumpen der Waschlauge behindernden Schaumbildung im Laugenbehälter geschleudert werden kann.

Die Lösung dieser Aufgabe gemäß der Erfindung besteht darin, daß die Ausgangssignale der Meßeinrichtung ein Indiz für eine Schaumbildung Während des Schleudervorganges sind und daß diese Ausgangssignale Regelgrößen für den Antriebsmotor der Wäschetrommel und damit für die Regelung der Schleuderdrehzahl darstellen.

Mit der Erfindung wird erreicht, daß die Wäschetrommel nur dann auf eine höhere Schleuderdrehzahl hochgefahren wird, wenn praktisch kein nennenswerter Schaum vorhanden ist und daß bei einer unerwünschten Schaumentwicklung eine automatische Drehzahlanpassung für die Wäschetrommel vorgenommen wird. Daraus ergibt sich der Vorteil, daß der Schleuderhochlauf ohne sogenanntes Wasserpanschen in der Wäschetrommel abläuft, was eine erhebliche Geräuschverminderung zur Folge hat. Durch das Erfassen bzw. Abfragen der jeweiligen Schaumgrenze im Laugenbehälter ist ein rein funktionsabhängiges Abpumpen der Lauge möglich, wodurch eine optimale Entwässerung und damit ausgezeichnete Spülwirkung der Wäsche erreicht wird. Infolge der erreichten verbesserten Abpumpleistung und guten Entwässerung des Waschgutes ist ein äußerst schnelles Hochfahren auf die maximalste Schleuderdrehzahl von z.B. 850 U/min möglich.

Weitere vorteilhafte Ausführungsvarianten der Meßeinrichtung zur Schaumerkennung sowie weitere zweckmäßige Betriebsschritte zur Verhinderung einer Schaumbildung bzw. Abbau von im Laugenbehälter entstandenen Schaum sind in den Unteransprüchen angegeben.

Anhand eines in der Zeichnung veranschaulichten Ausführungsbeispieles wird die Erfindung nachfolgend näher beschrieben.

Es zeigen:
- Fig. 1: in vereinfachter Darstellung eine Waschmaschine mit einer die Schaumbildung im Laugenbehälter erfaßenden Meßeinrichtung und die Wäschetrommelmotorsteuerung,
- Fig. 2: ein Flußdiagramm, das die Reihenfolge der Verfahrensschritte einer Ausführungsform der Erfindung zeigt.

Mit 1 ist die Wäschetrommel einer nicht weiter dargestellten Waschmaschine bezeichnet, die in einem Laugenbehälter 2 (Waschbottich) drehbar untergebracht ist. Die Wäschetrommel 1 ist in üblicher Weise auf ihrer gesamten Mantelfläche mit Perforierungen für den Durchtritt von Wasser bzw. Wasch- und Spüllauge versehen und ist motorisch wahlweise im Waschgang oder im Schleudergang antreibbar. Diese Wäschetrommel kann damit auch das ein Waschprogramm oder Spülprogramm in der Regel beendigende Schleudern der Wäsche vornehmen. Vom Boden des Laugenbehälters 2 geht eine Ablaufleitung 3 mit einer zwischengeschalteten Entleerungspumpe 4 ab. Nach der Entleerungspumpe 4 geht die Ablaufleitung 3 in eine Abflußsteigleitung 3' über. Während des gesamten Wasch- und auch Spülvorganges ist die das Waschgut enthaltende perforierte Wäschetrommel 1 in der im Laugenbehälter anstehenden Waschflotte (Waschlauge, Spülwasser) zum Teil eingetaucht. Gesteuert wird der Antriebsmotor 5 und damit der Antrieb 6 für die Wäschetrommel 1 über eine elektrische Regel- und Steuereinheit 7. Zwischen der Entleerungspumpe 4 und dem Laugenbehälter 2 geht von der Ablaufleitung 3 eine Meß-Rohrleitung 8 ab, welche eine auf den Wasserdruck in der Wäschetromel 1 bzw. des Laugenbehälters 2 ansprechende Meßeinrichtung 9 für den Flottenstand im Laugenbehälter 2 enthält. Als Meßeinrichtung 9, die parallel zum Flotten- bzw. Laugenniveau in der Wäschetrommel 1 bzw. des Laugenbehälters 2 angeschlossen ist, dient in vorteilhafter Weise ein analoger oder pneumatischer Drucksensor. Es wäre auch denkbar, als Meßeinrichtung zur Erfassung der Schaumbildung eine druckunabhängige Einrichtung zu verwenden. Der Regel- und Steuereinheit 7 ist ein Niveau-Komparator 10 vorgeschaltet sowie ein den Strom für den Antriebsmotor 5 beieinflussendes Steuerglied 11 nachgeschaltet. Der Niveau-Komparator 10, der an der Meßeinrichtung 9 angeschlossen ist, erhält seine Daten von der Meßeinrichtung 9, deren Ausgangssignale (Niveausignale) ein Indiz für die Schaumbildung bzw. die Schaumentwicklung im Laugenbehälter 2 während des Schleudervorganges sind. Diese Ausgangssignale stellen eine Regelgröße für den Antriebsmotor 5 der Wäschetrommel 1 und damit für die Regelung bzw. Beeinflußung der Schleuderdrehzahl für die Wäschetrommel 1 dar. Der elektrischen Regel- und Steuereinheit 7 für den Antriebsmotor 5 können weitere Steuerglieder zugeordnet sein, durch die der Stromkreis des Antriebsmotors eines mechanisch gesteuerten Programmschaltwerkes und/oder der Stromkreis eines Kupplungsmagneten für die Programm-Überfahrstrecken des Programmschaltwerkes zusätzlich unterbrochen oder geschlossen werden kann.

Mit der beschriebenen Meßeinrichtung 9 und der Regel- und Steuereinheit 7 soll erreicht werden, daß zu einem möglichst frühen Zeitpunkt nach Beendigung des Waschvorganges mit der maximal möglichen höchsten Wäschetrommel-Drehzahl das Waschgut unabhängig von der jeweiligen Wäscheart und Wäschemenge sowie Waschmittelart und Waschmittelmenge soweit wie möglich entwässert werden kann, ohne daß dabei vom letzten Waschgang her vorhandene Waschlauge verwirbelt wird. Dadurch wird verhindert, daß sich in der Wäschetrommel übermäßig Schaum bilden kann. Daraus resultiert der weitere Vorteil, daß nunmehr auch ein vollständiges Abpumpen der Restlauge durchführbar und eine gute Spülwirkung bei verminderten Wasserverbrauch erreichbar ist.

Die Arbeitsweise der beschriebenen Waschmaschine mit sogenannter Schaumbremse nach dem Flußdiagramm in Fig. 2 ist nun folgende:

Um zu verhindern, daß sich nach Beginn bzw. nach Einsetzen des Schleudervorganges in der Wäschetrommel bzw. im Laugenbehälter 2 übermäßig Schaum bilden kann, wird die zunächst niedere Anfangsschleuderdrehzahl für die Wäschetrommel nach einem Sanftanlauf in kleinen Schritten, von z. B. 50 U/min, nur dann erhöht, wenn über den parallel zum Flotten- bzw. Laugenniveau angeschlossenen analogen Drucksensor 9 in der Meß-Rohrleitung 8 keine Erhöhung des Wasserdruckes im Laugenbehälter 2 gemessen bzw. registriert wird und damit folglich auch keine weitere Erhöhung bzw. Steigerung der Schaumbildung vorliegt, d. h., daß eine vorhandene bestimmte niedere Schaumgrenze in der Wäschetrommel bzw. dem Laugenbehälter während einer bestimmten Zeitdauer von z. B. einer Sekunde gleich bzw. unterschritten ist. Wird jedoch die Schaumgrenze in der Wäschetrommel bzw. im Laugenbehälter längere Zeit nicht unterschritten, so wird die Drehzahl des Wäschetrommelantriebsmotors 5 über die beschriebene Regel- und Steuereinheit 7 in Verbindung mit dem Steuerglied 11 in kleinen Schritten, von z. B. 50 U/min, solange reduziert, bis sich die Schaumgrenze wieder auf ein bestimmtes niedriges Niveau eingestellt hat und bleibend unterschritten wird. Sollte jedoch aber eine bestimmte kritische Schaumgrenze schon bei einer Trommel-Drehzahl von etwa 100 U/min oder bei der Schleudersollwertaufschaltung nicht mehr unterschritten werden, so wird der Schleudervorgang umgehend abgebrochen und ein Spülvorgang wiederholt bzw. zwischengeschaltet. Der bei der beschriebenen Waschmaschine eingesetzte analoge Drucksensor 9 ermöglicht es, daß damit alle Waschniveaus erfaßt werden können, d. h. jedes Niveau zwischen 35 mm Wassersäule (Schaumniveaugrenze) und 300 mm Wassersäule (Sicherheitsniveaugrenze) ist ansteuerbar.

Der Schleudervorgang wird auch abgebrochen und die Spülwassermenge des nachfolgenden Spülganges wird erhöht, wenn die Schaumgrenze bei einer vorab bestimmten bzw. festgelegten Wäschetrommel-Drehzahl nicht mehr unterschritten wird. Ferner wird der Schleudervorgang abgebrochen sowie die Spülgang-Zeitdauer des nachfolgenden Spülgangs verlängert und/oder der Reversiervorgang (Bewegungsmechanik für das Umschichten des Waschgutes) während des nachfolgenden Spülgangs erhöht, wenn die Schaumgrenzen bei einer vorab bestimmten Waschtrommel-Drehzahl nicht mehr unterschritten wird.

Ein weiterer Verfahrensschritt besteht darin, daß die Wäschetrommel-Drehzahl bei vorhandenem Schaum bis zum Stillstand der Wäschetrommel reduziert und danach bei einer vorab bestimmten bzw. festgelegten Zeitdauer wieder auf mindestens 100 U/min beschleunigt wird. Diese Waschtrommel-Drehzahl-Reduzierung und -Beschleunigung wird zweckmäßig mehrmals wiederholt, wobei jedoch die Anzahl dieser Wiederholungen je nach Wäscheart bzw. Waschprogrammwahl begrenzt ist. Die vorab bestimmten Wäschetrommel-Drehzahl-Reduzierungsschritte und/oder Wäschetrommel-Drehzahl-Beschleunigungsschritte können je nach Wäscheart, Programmwahl und/oder Anzahl der Schleudersollwertaufschaltungen zweckmäßig zusätzlich mit einem entsprechenden Faktor multipliziert werden. Die Steigerung der Wäschetrommel-Drehzahl-Reduzierung und/oder -Beschleunigung kann dabei degressiv oder progressiv vorgenommen werden. Die programmspezifische Schleuderzeitdauer bei den aufgezeigten einzelnen Abläufen wird immer erst dann gestartet, wenn eine vorab bestimmte bzw. festgelegte Wäschetrommel-Mindestdrehzahl- und/oder Mindestanlaufzeitdauer überschritten ist.

## Patentansprüche

1. Programmgesteuerte Waschmaschine mit einer durch einen Motor (5) im Wasch- und Schleudergang antreibaren Wäschetrommel (1), die sich im Inneren eines Laugenbehälters (2) befindet, aus welchem die Wasch- und Spüllauge mittels in einer Ablaufleitung (3, 3') angeordneten Entleerungspumpe (4) abführbar ist und an der Ablaufleitung (3') zwischen der Entleerungspumpe (4) und dem Laugenbehälter (2) eine Rohrleitung (8) angeschlossen und eine als Sensor ausgebildete Meßeinrichtung (9) zur Schaumerkennung im Laugenbehälter (2) vorhanden ist, dadurch gekennzeichnet, daß die Ausgangssignale der Meßeinrichtung (9) ein Indiz für eine Schaumbildung während des Schleudervorganges sind und daß diese Ausgangssignale Regelgrößen für den Antriebsmotor (5) der Wäschetrommel (1) und damit für die Regelung der Schleuderdrehzahl darstellen.

2. Waschmaschine nach Anspruch 1, dadurch gekennzeichnet, daß als Meßeinrichtung (9) ein analoger oder pneumatischer Drucksensor vorgesehen ist.

3. Waschmaschine nach Anspruch 1, dadurch gekennzeichnet, daß die Meßeinrichtung (9) zur Erfassung der Schaumgrenze eine druckunabhängige Einrichtung ist.

4. Waschmaschine nach Anspruch 1, dadurch gekennzeichnet, daß die Schleuderdrehzahl nach dem Anlaufen der Wäschetrommel (1) in kleinsten Schritten nur dann erhöht wird, wenn die zulässige Schaumgrenze während einer bestimmten Zeitspanne unterschritten ist.

5. Waschmaschine nach Anspruch 1, dadurch gekennzeichnet, daß die Schleuderdrehzahl nach dem Anlaufen der Wäschetrommel (6) in kleinsten Schritten reduziert wird, wenn eine bestimmte Schaumgrenze während einer längeren Zeitspanne nicht unterschritten wird.

6. Waschmaschine nach Anspruch 5, dadurch gekennzeichnet, daß die Schleuderdrehzahl solange reduziert wird, bis die Schaumgrenze wieder bleibend unterschritten wird.

7. Waschmaschine nach Anspruch 1, dadurch gekennzeichnet, daß der Schleudervorgang abgebrochen und ein Spülgang zwischengeschaltet wird, wenn die Schaumgrenze bei 100 U/min oder bei der Schleudersollwertaufschaltung nicht mehr unterschritten wird.

8. Waschmaschine nach Anspruch 1, dadurch gekennzeichnet, daß die der Rohrleitung (8) zugeordnete Meßeinrichtung (9) parallel zum Flotten-bzw. Laugenniveau in der Wäschetrommel (1) angeschlossen ist.

9. Waschmaschine nach Anspruch 1, dadurch gekennzeichnet, daß der Schleudervorgang abgebrochen und die Spülwassermenge des nachfolgenden Spülvorganges erhöht wird, wenn die Schaumgrenze bei einer vorab bestimmten Drehzahl nicht mehr unterschritten wird, oder eine vorab bestimmte Minimaldrehzahl während des Schleudervorganges nicht überschritten wird.

10. Waschmaschine nach Anspruch 1, dadurch gekennzeichnet, daß der Schleudervorgang abgebrochen und die Spülgang-Zeitdauer des nachfolgenden Spülganges verlängert und/oder der Reversiervorgang während des nachfolgenden Spülganges erhöht wird, wenn die Schaumgrenze bei einer vorab bestimmten Wäschetrommel-Drehzahl nicht mehr unterschritten wird, oder eine vorab bestimmte Minimaldrehzahl während des Schleudervorganges nicht überschritten wird.

11. Waschmaschine nach Anspruch 1, dadurch gekennzeichnet, daß die Wäschetrommel-Drehzahl bei vorhandener Schaumgrenze bis zum Stillstand reduziert und danach nach einer vorab bestimmten Zeitdauer wieder auf mindestens 100 U/min beschleunigt wird.

12. Waschmaschine nach Anspruch 11, dadurch gekennzeichnet, daß die Wäschetrommel-Drehzahl-Reduzierung und -Beschleunigung mehrmals wiederholt wird, wobei die Anzahl dieser Wiederholungen je nach Wäscheart bzw. Programmwahl begrenzt ist.

13. Waschmaschine nach Anspruch 1, 5 10, oder 11, dadurch gekennzeichnet, daß die programmspezifische Schleuderzeitdauer erst dann gestartet wird, wenn eine vorab bestimmte Wäschetrommel-Mindestdrehzahl-und/oder Mindestanlaufzeitdauer überschritten ist.

14. Waschmaschine nach Anspruch 7 oder einem der folgenden, dadurch gekennzeichnet, daß die vorab bestimmten Wäschetrommel-Drehzahl-Reduzierungsschritte und/oder Wäschetrommel-Drehzahl-Beschleunigungsschritte je nach Wäscheart, Programmwahl und/oder Anzahl der Schleudersollwertaufschaltungen zusätzlich mit einem entsprechenden Faktor multipliziert werden.

15. Waschmaschine nach Anspruch 7 oder einem der folgenden, dadurch gekennzeichnet, daß die Wäschetrommel-Drehzahl-Reduzierung und/oder Wäschetrommel-Drehzahl-Beschleunigung degressiv oder progressiv gesteigert wird.

16. Waschmaschine nach Anspruch 1 oder einem der folgenden, dadurch gekennzeichnet, daß der elektrischen Regel- und Steuereinheit (7) für den Motor (5) ein Niveau-Komparator (10) vorgeschaltet sowie ein den Strom für den Antriebsmotor (5) beeinflußendes Steuerglied (11) nachgeschaltet ist, und der Niveau-Komparator (10) an der Meßeinrichtung (9) angeschlossen ist.

17. Waschmaschine nach Anspruch 1 oder einem der folgenden, dadurch gekennzeichnet, daß der elektrischen Regel- und Steuereinheit (7) für den Antriebsmotor (5) weitere Steuerglieder zugeordnet sind, durch die der Stromkreis des Anriebsmotors eines mechanisch gesteuerten Programmschaltwerkes und/oder der Stromkreis eines Kupplungsmagneten für die Programm-überfahrstrecken zusätzlich unterbrochen oder geschlossen wird.

## Claims

1. Program-controlled washing machine with a laundry drum (1) which is drivable by a motor (5) in wash and spin gear, and which is located inside a wash container (2), from which the washing and rinsing wash is dischargeable by means of an evacuation pump (4) mounted in a drainage pipe (3, 3'), and a conduit (8) is connected to the drainage pipe (3') between the evacuation pump (4) and the wash container (2), and a measuring device (9) in the form of a sensor is provided for identifying foam in the wash container (2), characterised in that the output signals of the measuring device (9) are an index of foam formation during the spinning process, and in that these output signals represent control quantities for the drive motor (5) of the laundry drum (1) and hence for the control of the spin revolution count.

2. Washing machine according to claim 1, characterised in that as a measuring device (9) an analog or pneumatic pressure sensor is provided.

3. Washing machine according to claim 1, characterised in that the measuring device (9) is a pressure-dependent device for detecting the foam limit.

4. Washing machine according to claim 1, characterised in that, after starting up of the laundry drum (1), the spin revolution count is increased by very small stages only if the permissible foam limit is not exceeded for a specified time period.

5. Washing machine according to claim 1, characterised in that, after starting up of the laundry drum (6), the spin revolution count is reduced by very small stages if the foam level does not remain below a specified limit during a relatively long time period.

6. Washing machine according to claim 5, characterised in that the spin revolution count is reduced until the foam level again remains permanently below the specified limit.

7. Washing machine according to claim 1, characterised in that spinning is interrupted and a rinse gear is switched on if the foam level no longer remains below the specified limit at 100 rev/min or at the spin reference value lock-on.

8. Washing machine according to claim 1, characterised in that the measuring device (9) associated with the conduit (8) is connected parallel to the liquid level or wash level in the laundry drum (1).

9. Washing machine according to claim 1, characterised in that spinning is interrupted and the quantity of rinsing water for the next rinsing process is increased if the foam level no longer remains below the specified limit at a predetermined revolution count, or a predetermined minimum revolution count is not exceeded during spinning.

10. Washing machine according to claim 1, characterised in that spinning is interrupted and the rinsing gear duration of the next rinsing gear is extended and/or the reversing process is increased during the next rinsing gear if the foam level is no longer below the specified limit at a predetermined laundry drum revolution count, or a predetermined minimum revolution count is not exceeded during spinning.

11. Washing machine according to claim 1, characterised in that the laundry drum revolution count at the existing foam limit is reduced until standstill and is then accelerated again to at least 100 rev/min after a predetermined time.

12. Washing machine according to claim 11, characterised in that the laundry drum speed reduction and acceleration is repeated several times, the number of repetitions being limited according to the type of laundry or choice of program.

13. Washing machine according to claim 1, 5, 10 or 11, characterised in that the program-specific spinning duration is only started when a predetermined laundry drum minimum revolution count and/or minimum starting duration is exceeded.

14. Washing machine according to claim 7 or one of the following, characterised in that the predetermined laundry drum speed reduction stages and/or the laundry drum speed acceleration stages are additionally multiplied by a corresponding factor, according to the type of laundry, choice of program and/or the number of spin reference value lock-ons.

15. Washing machine according to claim 7 or one of the following, characterised in that the laundry drum speed reduction and/or the laundry drum speed acceleration is enhanced degressively or progressively.

16. Washing machine according to claim 1 or one of the following, characterised in that a level comparator (10) is connected upstream of the electric adjustment and control unit (7) for the motor (5), and a control member (11) affecting the current for the drive motor (5) is connected downstream, and the level comparator (10) is connected to the measuring device (9).

17. Washing machine according to claim 1 or one of the following, characterised in that the electric adjustment and control unit (7) for the motor (5) has further control members, by means of which the circuit of the drive motor of a mechanically controlled program gear mechanism and/or the circuit of a clutch magnet for program crossing sections is additionally interrupted or switched off.

## Revendications

1. Machine à laver commandée par programme avec un tambour à linge (1) entraîné par un moteur (5) pendant le cycle de lavage et le cycle d'essorage, qui se trouve à l'intérieur d'une cuve à lessive (2), à partir de laquelle l'eau de lavage et de rinçage peut être évacuée au moyen d'une pompe de vidange (4), placée dans un conduit d'évacuation (3, 3') et une tuyauterie (8) est raccordée au conduit d'évacuation (3') entre la pompe de vidange (4) et la cuve à lessive (2) et un dispositif de mesure (9), conçu comme un capteur, est monté dans la cuve à lessive (2) en vue de détecter la mousse, caractérisée en ce que les signaux de sortie du dispositif de mesure (9) constituent un indice de la formation de mousse pendant l'essorage, et en ce que ces signaux de sortie constituent des grandeurs de régulation pour le moteur d'entraînement (5) du tambour à linge (1) et donc, pour la régulation de la vitesse d'essorage.

2. Machine à laver selon la revendication 1, caractérisée en ce qu'il est prévu comme dispositif de mesure (9), un capteur de pression analogique ou pneumatique.

3. Machine à laver selon la revendication 1, caractérisée en ce que le dispositif de mesure (9) est un dispositif indépendant de la pression, destiné à enregistrer la limite de mousse.

4. Machine à laver selon la revendication 1, caractérisée en ce que la vitesse d'essorage n'est augmentée en très petits pas, après le démarrage du tambour à linge (1), que si la limite de mousse admissible n'est pas atteinte pendant le laps de temps déterminé.

5. Machine à laver selon la revendication 1, caractérisée en ce que la vitesse d'essorage est réduite par très petits pas, après la mise en marche du tambour à linge (6), si une limite de mousse déterminée n'est pas atteinte pendant un laps de temps assez long.

6. Machine à laver selon la revendication 5, caractérisée en ce que la vitesse d'essorage est réduite jusqu'à ce que la limite de mousse ne soit plus atteinte à nouveau de façon permanente.

7. Machine à laver selon la revendication 1, caractérisée en ce que l'essorage est interrompu et un rinçage est intercalé lorsque la limite de mousse à 100 tours/min ou à l'intervention de la valeur de consigne d'essorage, est atteinte à nouveau.

8. Machine à laver selon la revendication 1, caractérisée en ce que le dispositif de mesure (9), associé à la tuyauterie (8) est raccordé parallèlement au niveau de lessive dans le tambour à linge 1.

9. Machine à laver selon la revendication 1, caractérisée en ce que l'essorage est interrompu et la quantité d'eau de rinçage du rinçage suivant est augmentée si la limite de mousse est atteinte à nouveau pour une vitesse de rotation déterminée au préalable, ou si une vitesse de rotation minimale déterminée au préalable n'est pas dépassée pendant l'essorage.

10. Machine à laver selon la revendication 1, caractérisée en ce que l'essorage est interrompu et la durée du rinçage suivant est prolongée et/ou l'opération d'inversion pendant le rinçage suivant est augmentée si la limite de mousse pour une vitesse de rotation du tambour à linge, déterminée au préalable, est atteinte à nouveau ou si une vitesse de rotation minimale, déterminée au préalable, n'est pas dépassée pendant l'essorage.

11. Machine à laver selon la revendication 1, caractérisée en ce que la vitesse de rotation du tambour à linge est réduite jusqu'à l'arrêt en présence de la limite de mousse puis à nouveau accélérée à 100 tours/min au minimum, après un laps de temps déterminé au préalable.

12. Machine à laver selon la revendication 11, caractérisée en ce que la réduction et l'accélération de la vitesse de rotation du tambour à linge sont renouvelées plusieurs fois, le nombre de ces répétitions étant limité suivant le type de linge ou le programme sélectionné.

13. Machine à laver selon les revendications 1, 5, 10 ou 11, caractérisée en ce que la durée d'essorage spécifique au programme n'est démarrée que si une vitesse de rotation minimale du tambour à linge déterminée au préalable et/ou une durée de démarrage minimale, est dépassée.

14. Machine à laver selon la revendication 7 ou l'une des revendications suivantes, caractérisée en ce que les pas de réduction de vitesse de rotation du tambour à linge, déterminés au préalable et/ou les pas d'accélération de la vitesse de rotation du tambour à linge sont multipliés en outre par un facteur approprié, suivant le type de linge, le programme sélectionné et/ou le nombre d'interventions de la valeur de consigne d'essorage.

15. Machine à laver selon la revendication 7 ou l'une des revendications suivantes, caractérisée en ce que la réduction de la vitesse de rotation du tambour à linge et/ou l'accélération de la vitesse de rotation du tambour à linge est augmentée de façon dégressive ou progressive.

16. Machine à laver selon la revendication 1 ou l'une des revendications suivantes, caractérisée en ce qu'un comparateur de niveau (10) est monté en amont de l'unité électrique de régulation et de commande (7) du moteur (5) et un organe de commande (11) influençant le courant du moteur d'entraînement (5) est monté en aval et en ce que le comparateur de niveau (10) est raccordé au dispositif de mesure (9).

17. Machine à laver selon la revendication 1 ou l'une des revendications suivantes, caractérisée en ce qu'à l'unité électrique de régulation et de commande (7) pour le moteur d'entraînement (5), sont associés d'autres organes de commande par lesquels le circuit électrique du moteur d'entraînement d'un programmateur commandé mécaniquement et/ou le circuit électrique d'un aimant d'accouplement pour les parcours d'avance du programme, est en plus interrompu ou fermé
